# EUROPÄISCHE PATENTSCHRIFT

(11) **EP 1 164 662 B1**
(45) Veröffentlichungstag und Bekanntmachung des Hinweises auf die Patenterteilung: **22.12.2010**
(21) Anmeldenummer: 01111887.4
(22) Anmeldetag: 17.05.2001
(51) Int. Cl.: H01R 13/115

(54) **Kontaktbuchse**
Socket contact
Contact femelle

(30) Priorität: 17.06.2000 DE 10030017
(43) Veröffentlichungstag der Anmeldung: 19.12.2001
(73) Patentinhaber: Maehler & Kaege Fahrzeugtechnik GmbH, 55218 Ingelheim/Rhein (DE)
(72) Erfinder: Dahlmann, Volker, 55411 Bingen (DE)
(74) Vertreter: Katscher Habermann Patentanwälte

(56) Entgegenhaltungen:
- EP-A- 0 896 390
- US-A- 4 906 212

## Beschreibung

Die Erfindung betrifft eine Kontaktbuchse zur Aufnahme eines Rundsteckers mit einem aus Blech geformten, längsgeschlitzten Hülsenkäfig, der stirnseitig mit Anschlusskrallen zur Verbindung mit einer elektrischen Leitungsader versehen ist, mit mehreren radial verformbaren Kontaktfederelementen, wobei die Kontaktfederelemente als Kontaktfederarme ausgeführt sind, die an ihrem einen Ende einstückig mit dem Hülsenkäfig verbunden sind und an ihrem anderen, freien Ende einen Kontaktschuh bilden.

In konstruktiv einfacher Ausgestaltung sind derartige Kontaktbuchsen (EP 0 568 927 A1) zur Aufnahme in Gehäusen von Vielfachsteckern bestimmt und dienen dazu, jeweils einen Rundstecker aufzunehmen, der in die Kontaktbuchse axial eingeführt wird. Elastisch verformbare Kontaktfederelemente dienen dazu, einen elektrischen Kontakt zwischen der Kontaktbuchse und dem aufgenommenen Rundstecker herzustellen und im Betrieb zuverlässig aufrechtzuerhalten, wobei ein vorgegebener elektrischer Übertragungswiderstand nicht überschritten werden darf. Deshalb ist es erforderlich, eine ausreichend hohe Kontaktanpresskraft unabhängige von der Lage und den jeweiligen Toleranzabweichungen aufrechtzuerhalten. Zugleich darf diese Kontaktanpresskraft aber nicht zu hoch sein, damit dem Einführen des Rundsteckers kein zu hoher mechanischer Widerstand entgegengesetzt wird.

Um diese komplexen Anforderungen zu erfüllen, ist bei in der Praxis bekannten Kontaktbuchsen in dem längsgeschlitzten Hülsenkäfig ein gesonderter federnder Kontakteinsatz aufgenommen, der die verformbaren Kontaktfederelemente bildet. Dabei ist der Hülsenkäfig in ausreichend großer Blechdicke ausgeführt, um die erwünschte mechanische Festigkeit der Kontaktbuchse zu ergeben. Dagegen ist der Federeinsatz aus verhältnismäßig dünnem Federblech ausgeführt, um den verformbaren Kontaktfederelementen eine ausreichende Elastizität zu geben. Die Kontaktfederelemente sind bei der bekannten Kontaktbuchse als längs verlaufende, in ihrem mittleren Bereich nach innen gewölbte Streifen ausgeführt, die an beiden Enden mit dem Federeinsatz einstückig verbunden sind.

Diese zweiteilige Ausführung der Kontaktbuchse ist mit verhältnismäßig hohem Fertigungsaufwand verbunden, weil beide Teile gesondert hergestellt und ineinander montiert werden müssen. Trotz dünnwandiger Ausführung der Kontaktfederelemente ist deren Federweg wegen der beidseitigen Einspannung nur sehr begrenzt, so dass bei starken Toleranzabweichungen des Rundsteckers, beispielsweise auch in Folge von Verschleiß, und/oder stark außer mittiger Lage des Rundsteckers in der Kontaktbuchse nicht immer der geforderte Kontaktanpressdruck sichergestellt ist, so dass ein unzulässig hoher Übergangswiderstand auftritt.

Bei einer Kontaktbuchse gemäß US 4 906 212 A sind die Kontaktfederelemente als Kontaktfederarme ausgeführt, die an ihrem einen Ende einstückig mit dem Hülsenkäfig verbunden sind und an ihrem anderen, freien Ende einen Kontaktschuh bilden. Einige Kontaktfederarme weisen einen vor dem Kontaktschuh endenden Längsschlitz auf. In diesen Längsschlitzen sind seitlich vorspringende Zungen ausgebildet, welche dazu dienen, die Kontaktbuchse beispielsweise in einem Gehäuse festzulegen. Ein in der Praxis wünschenswertes, sich über die Erstreckung der Kontaktfederarme veränderndes Biegeverhalten kann mit dieser Ausgestaltung einer Kontaktbuchse nicht erreicht werden.

Aus EP 0 896 390 A2 sind Kontaktbuchsen der eingangs genannten Gattung bekannt, bei denen zur Verstärkung der Kontaktfederarme in einem Basisbereich eine Prägung vorgenommen wurde, um die Steifigkeit der Kontaktfederarme in diesem Bereich zu erhöhen. Die Prägung der Kontaktfederarme erfordert jedoch mindestens einen zusätzlichen Bearbeitungsvorgang, der mit einem zusätzlichen Herstellungsaufwand und Kosten verbunden ist.

Aufgabe der Erfindung ist es daher, eine Kontaktbuchse der eingangs genannten Gattung so auszubilden, dass sie einfach herzustellen und zu montieren ist, zugleich aber über einen großen Federweg ihrer Kontaktfederelemente einen ausreichenden Kontaktanpressdruck sicherstellt und ein vorgebbares Biegeverhalten ermöglicht.

Diese Aufgabe wird erfindungsgemäß dadurch gelöst, dass jeder Kontaktfederarm einen vor dem Kontaktschuh endenden Längsschlitz aufweist und sich der Längsschlitz zum Kontaktschuh hin erweitert.

Durch den Längsschlitz wird die Querschnittsfläche des Kontaktfederarms so verringert, dass er eine hohe Federelastizität aufweist. Die beiden beiderseits des Längsschlitzes verbleibenden Blechstreifen des Kontaktfederarms bewirken jedoch insbesondere durch ihre Anordnung in gegenseitigem Abstand eine hohe Seitenstabilität. Durch die Formgebung des Längsschlitzes, der sich zum Kontaktschuh hin erweitert, kann ein für die jeweilige Anwendung gewünschtes Biegeverhalten der Kontaktfederarme vorgegeben werden, wobei gleichzeitig eine ausreichende Steifigkeit der Kontaktfederarme an dem einstückig mit dem Hülsenkäfig verbunden Ende gewährleistet werden kann.

Durch die einstückige Ausführung der Kontaktbuchse wird der Fertigungsaufwand wesentlich verringert; die Notwendigkeit einer Montage mehrerer zusammengehöriger Teile entfällt vollständig.

Trotz der durch die einstückige Ausführung vorgegebenen, verhältnismäßig großen Blechdicke der Kontaktfederarme ist eine ausreichende Federelastizität über einen verhältnismäßig großen Federweg sichergestellt, weil die Kontaktfederarme jeweils nur an einem Ende eingespannt sind.

Bevorzugt weist der einstückige Hülsenkäfig zwischen den Kontaktarmen längsverlaufende Käfigstäbe auf. Diese Käfigstäbe geben dem Hülsenkäfig trotz der aus diesem ausgestanzten Kontaktfederarmen eine ausreichend hohe Formstabilität.

Vorteilhafterweise sind die Käfigstäbe mit einem gemeinsamen Buchsenendring an dem den Anschlusskrallen entgegen gesetzten Buchsenende einteilig verbunden. Dadurch erhält der Hülsenkäfig insgesamt eine hohe Formsteifigkeit.

Zweckmäßigerweise sind die längsverlaufenden Käfigstäbe zumindest im Bereich der Kontaktschuhe radial nach innen verformt und geben den Kontaktschuhen der Kontaktfederarme dadurch eine zusätzliche seitliche Führung, insbesondere wenn außergewöhnlich hohe Seitenkräfte auf die Kontaktschuhe ausgeübt werden.

Weitere vorteilhafte Ausgestaltung des Erfindungsgedankens sind Gegenstand weiterer Unteransprüche.

Nachfolgend wird ein Ausführungsbeispiel der Erfindung näher erläutert, das in der Zeichnung dargestellt ist. Es zeigt:
Fig. 1 eine Kontaktbuchse in einer Seitenansicht und
Fig. 2 einen vergrößerten Schnitt längs der Linie II-II in Fig. 1.

Die in der Zeichnung dargestellte Kontaktbuchse ist zur Aufnahme eines Rundsteckers vorgesehen. Mehrere derartige Kontaktbuchsen werden in einem Gehäuse eines Vielfachsteckers angeordnet und jeweils mit einer Leitungsader verbunden.

Die Kontaktbuchse ist einstückig aus Blech geformt. Sie weist einen teilweise längsgeschlitzten Hülsenkäfig 1 auf, der stirnseitig an einem Ende mit Anschlusskrallen 2 zur Verbindung mit einer elektrischen Leitungsader versehen ist. Weitere stirnseitig angeordnete Lappen 2a dienen zur Stabilisierung der Kontaktbuchse im Gehäuse des Vielfachsteckers. Aus einem im wesentlichen rohrförmigen Abschnitt 3 der Kontaktbuchse ausgestanzte Anschläge 4 und Anschlagzungen 5 dienen zur Verrastung der Kontaktbuchse im Gehäuse.

Der Hülsenkäfig 1 weist mehrere längsverlaufende, im Umfangsabstand zueinander angeordnete Käfigstäbe 6 auf, die an ihrem einen Ende mit dem rohrförmigen Abschnitt 3 und an dem den Anschlusskrallen 2 entgegengesetztem Buchsenende einteilig mit einem gemeinsamen Buchsenendring 7 verbunden sind.

Jeweils zwischen zwei Käfigstäben 6 ist ein Kontaktfederarm 8 angeordnet, der an seinem einen Ende mit dem hülsenförmigen Abschnitt 3 des Hülsenkäfigs 1 einstückig verbunden ist und an seinem anderen, freien Ende einen Kontaktschuh 9 bildet. Jeder Kontaktfederarm 8 weist einen vor dem Kontaktschuh 9 endenden Längsschlitz 10 auf, der sich zum Kontaktschuh 9 hin erweitert.

Der Kontaktschuh 9 wird durch einen schräg nach außen abgewinkelten Endabschnitt 9a des Kontaktarms 8 gebildet. Der Kontaktarm 8 verläuft ausgehend von seiner Verbindungsstelle mit dem hülsenförmigen Abschnitt 3 jeweils leicht nach innen geneigt.

Die längsverlaufenden Käfigstäbe 6 sind zumindest im Bereich der Kontaktschuhe 9 radial nach innen verformt und bilden deshalb seitliche Anschläge für die Kontaktschuhe 9, wenn auf diese eine hohe Seitenkraft ausgeübt wird. Jeder Käfigstab 6 weist einen längeren, leicht nach innen abgewinkelten, von dem Abschnitt 3 ausgehenden Längsabschnitt 6a und einen davon steiler nach außen ansteigenden Abschnitt 6b auf, der mit dem Buchsenendring 7 einstückig verbunden ist.

Eine längsverlaufende Trennfuge 11 (Fig. 2) zwischen zwei benachbarten Käfigstäben 6 bildet den Längsschlitz des Hülsenkäfigs 1, der fertigungstechnisch notwendig ist, weil die gesamte Kontaktbuchse aus einem einstückigen Blechzuschnitt geformt wird. Um den Buchsenendring 7 zu einem Ring zu schließen, greift ein von dem einen Zuschnittrand ausgehender Rastlappen 12 formschlüssig in eine entsprechend geformte Rastausnehmung 13 am anderen Zuschnittrand.

## Patentansprüche

1. Kontaktbuchse zur Aufnahme eines Rundsteckers mit einem aus Blech geformten, längsgeschlitzten Hülsenkäfig (1), der stirnseitig mit Anschlusskrallen (2) zur Verbindung mit einer elektrischen Leitungsader versehen ist, mit mehreren radial verformbaren Kontaktfederelementen, wobei die Kontaktfederelemente als Kontaktfederarme (8) ausgeführt sind, die an ihrem einen Ende einstückig mit dem Hülsenkäfig (1) verbunden sind und an ihrem anderen, freien Ende einen Kontaktschuh (9) bilden, **dadurch gekennzeichnet, dass** jeder Kontaktfederarm (8) einen vor dem Kontaktschuh (9) endenden Längsschlitz (10) aufweist und sich der Längsschlitz (10) zum Kontaktschuh (9) hin erweitert.

2. Kontaktbuchse nach Anspruch 1, **dadurch gekennzeichnet, dass** der Kontaktschuh (9) durch einen schräg nach außen abgewinkelten Endabschnitt (9a) des Kontaktarms (8) gebildet wird.

3. Kontaktbuchse nach Anspruch 1, **dadurch gekennzeichnet, dass** der einstückige Hülsenkäfig (1) zwischen den Kontaktarmen (8) längsverlaufende Käfigstäbe (6) aufweist.

4. Kontaktbuchse nach Anspruch 3, **dadurch gekennzeichnet, dass** die längsverlaufenden Käfigstäbe (6) mit einem gemeinsamen Buchsenendring (7) an dem den Anschlusskrallen (2) entgegengesetzten Buchsenende einteilig verbunden sind.

5. Kontaktbuchse nach Anspruch 3, **dadurch gekennzeichnet, dass** die längsverlaufenden Käfigstäbe (6) zumindest im Bereich der Kontaktschuhe (9) radial nach innen verformt sind.

6. Kontaktbuchse nach Anspruch 3, **dadurch gekennzeichnet, dass** eine längsverlaufende Trennfuge (11) zwischen zwei benachbarten Käfigstäben (6) den Längsschlitz des Hülsenkäfigs (1) bildet.

## Claims

1. Contact socket for holding a round plug with a longitudinally slotted sleeve cage (1) which is formed from sheet metal and is provided at the end with connecting claws (2) for connection to an electrical line core, having a plurality of radially deformable contact spring elements, wherein the contact spring elements are in the form of contact spring arms (8) which are connected integrally at one of their ends to the sleeve cage (1) and at their other, free end, form a contact shoe (9), **characterized in that** each contact spring arm (8) has a longitudinal slot (10) which ends before the contact shoe (9), and the longitudinal slot (10) becomes wider towards the contact shoe (9).

2. Contact socket according to Claim 1, **characterized in that** the contact shoe (9) is formed by an end section (9a) of the contact arm (8) which is angled obliquely outwards.

3. Contact socket according to Claim 1, **characterized in that** the integral sleeve cage (1) has cage bars (6) which run longitudinally between the contact arms (8).

4. Contact socket according to Claim 3, **characterized in that** the longitudinally running cage bars (6) are integrally connected to a common socket end ring (7) at the opposite socket end to the connecting claws (2).

5. Contact socket according to Claim 3, **characterized in that** the longitudinally running cage bars (6) are deformed radially inwards, at least in the area of the contact shoes (9).

6. Contact socket according to Claim 3, **characterized in that** a longitudinally running separating joint (11) between two adjacent cage bars (6) forms the longitudinal slot in the sleeve cage (1).

## Revendications

1. Contact femelle pour loger un connecteur rond avec une cage de douille (1) en tôle fendue dans le sens de la longueur et pourvue sur le côté frontal d'un col de raccordement (2) pour la jonction avec un fil électrique, avec plusieurs éléments de ressort de contact déformables dans le plan radial, les éléments de ressort de contact prenant la forme de bras de ressort de contact (8) reliés d'un seul tenant au niveau de leur extrémité avec la cage de douille (1) et formant au niveau de leur autre extrémité libre un sabot de contact (9), **caractérisé en ce que** chaque bras de ressort de contact (8) comporte une fente longitudinale (10) se terminant avant le sabot de contact (9) et la fente longitudinale (10) s'élargissant en direction du sabot de contact (9).

2. Contact femelle selon la revendication 1, **caractérisé en ce que** le sabot de contact (9) est formé par un segment d'extrémité (9a) du bras de contact (8) coudé en oblique vers l'extérieur.

3. Contact femelle selon la revendication 1, **caractérisé en ce que** la cage de douille (1) réalisée d'un seul tenant comporte des tiges de cage (6) s'étendant dans le sens de la longueur entre les bras de contact (8).

4. Contact femelle selon la revendication 3, **caractérisé en ce que** les tiges de cage (6) s'étendant dans le sens de la longueur sont reliées d'un seul tenant à l'extrémité de douille opposée au col de raccordement (2) avec une bague d'extrémité de douille (7) commune.

5. Contact femelle selon la revendication 3, **caractérisé en ce que** les tiges de cage (6) s'étendant dans le sens de la longueur sont au moins déformées vers l'intérieur dans le plan radial dans la zone des sabots de contact (9).

6. Contact femelle selon la revendication 3, **caractérisé en ce qu'**un joint de séparation (11) s'étendant dans le sens de la longueur forme la fente longitudinale de la cage de douille (1) entre deux tiges de cage (6) connexes.
